# EUROPÄISCHE PATENTSCHRIFT

(11) **EP 3 312 358 B1**
(45) Veröffentlichungstag und Bekanntmachung des Hinweises auf die Patenterteilung: **26.08.2020**
(21) Anmeldenummer: 17196098.2
(22) Anmeldetag: 12.10.2017
(51) Int. Cl.: E04B 7/02, E04D 13/03, E04B 1/38

(54) **EINBAURAHMEN FÜR EIN TRAPEZBLECH-DACH, ANORDNUNG EINER DACHDURCHBRECHUNG, SOWIE VERFAHREN ZUR MONTAGE DES EINBAURAHMENS**
INSTALLATION FRAME FOR A TRAPEZOIDAL SHEET METAL ROOF, ASSEMBLY OF A ROOF PASSAGE, AND A METHOD FOR MOUNTING THE INSTALLATION FRAME
CADRE DE MONTAGE POUR UN TOIT EN TÔLE À ONDES TRAPÉZOIDALES, AGENCEMENT D'UNE OUVERTURE DE TOIT AINSI QUE PROCÉDÉ DE MONTAGE DU CADRE DE MONTAGE

(30) Priorität: 24.10.2016 DE 202016105974 U; 26.04.2017 DE 102017108988
(43) Veröffentlichungstag der Anmeldung: 25.04.2018
(73) Patentinhaber: S & H Besitz GmbH & Co. KG, 46354 Südlohn (DE)
(72) Erfinder: Keppelhoff, Josef, 46354 Südlohn-Oeding (DE)
(74) Vertreter: Habbel, Ludwig

(56) Entgegenhaltungen:
- DE-U1-202011 005 304
- GB-A- 1 007 826
- US-A- 5 664 392

## Beschreibung

Die Erfindung betrifft einen Einbaurahmen nach dem Oberbegriff des Anspruchs 1. Weiterhin betrifft die Erfindung eine Anordnung bestehend aus einem Trapezblechdach und dem Einbaurahmen, und schließlich betrifft die Erfindung ein Verfahren zur Montage des Einbaurahmens in einem Trapezblechdach.

Ein gattungsgemäßer Einbaurahmen ist aus der Praxis bekannt. Dabei wird ein Holzriegelrahmen über den Trapezblechen angeordnet. Dabei wurden zum Teil Z-förmige Metallprofile als statische Längswechsel verwendet, welche sowohl an den Holzriegelrahmen als auch das darunter befindliche Trapezblech geschraubt werden und somit eine Wärme- bzw. Kältebrücke schaffen. Zur Montage ist ein Zugang von oben und von unten zum Trapezdach erforderlich.

Aus der DE 20 2011 005 304 U1 ist ein gattungsgemäßer Einbaurahmen mit einem Längswechsel in Geometrie des Trapezblechs bzw. Kassette bekannt. Dieser Einbaurahmen weist Holzriegel als Auswechselung auf, die hinsichtlich des Brandschutzes bedenklich sind.

Aus der US 5 664 392 A ist ein Beschlagelement bekannt, das als Eckbeschlag zur Verbindung eines ersten, unbelasteten Ständerteil und eine zweiten, Last abtragenden Gebäudestruktur wie z. B. einem Boden- oder Dachrahmenelement dient. Bei diesem Eckbeschlag sind Langlöcher für Schrauben vorgesehen, die als Durchgangsschrauben das benachbarte Ständerteil bzw. Rahmenelement durchsetzen. Dadurch ergibt sich nicht die Möglichkeit, die Montage vor Ort an die dortigen Gegebenheiten anzupassen, um in der Einbauhöhe des Trapezbleches zu bleiben. In der Ebene des Trapezbleches zu bleiben, ist von Bedeutung, um die Isolierung und den isolierten Aufsatzrahmen in der Isolationsebene platzieren zu können und um die thermische Trennung auf Höhe des Trapezbleches als Unterkonstruktion zur Isolationsschicht durchführen zu können.

Aus der GB 1 007 826 A ist es bekannt, für den Einbau von Fenstern, Ventilatoren und dergleichen in Trapezdächer Einbaurahmen zu verwenden, die nicht in der Ebene des Trapezbleches angeordnet werden können, sondern nur oberhalb des Trapezbleches. Aus diesem Grund stehen sie mit den Innenraum berührenden Bauteilen in Verbindung, welche in der Installationsschicht des Daches liegen, und schaffen somit eine Wärme- bzw. Kältebrücke.

Der Erfindung liegt die Aufgabe zugrunde, einen gattungsgemäßen Einbaurahmen dahingehend zu verbessern, dass dieser eine Montage ausschließlich von oberhalb des Trapezblechdachs ermöglicht. Weiterhin liegt der Erfindung die Aufgabe zugrunde, ein dementsprechendes Montageverfahren anzugeben sowie eine vorteilhafte Anordnung des Trapezblechdachs und des daran befestigten Einbaurahmens.

Diese Aufgabe wird durch einen Einbaurahmen nach Anspruch 1 eine Anordnung nach Anspruch 7 und ein Verfahren nach Anspruch 14 gelöst.

Die Erfindung schlägt mit anderen Worten vor, die Längswechsel und die Querriegel des Einbaurahmens als Metallprofile auszugestalten, wobei die Längswechsel ein im Wesentlichen Z-förmiges Querschnittsprofil aufweisen. Im Unterschied zu den eingangs erwähnten Z-förmigen Profilen erstrecken sich also die beiden oberen bzw. unteren, jeweils liegenden Schenkel zu unterschiedlichen Seiten des mittleren, aufrechten Schenkels. Diese metallischen Längswechsel dienen daher nicht dazu, das Trapezblech und einen zusätzlichen Rahmen oder das Trapezblech und eine Wärmedämmschicht zu übergreifen. Vielmehr ist die Höhe des aufrechten Schenkels in Anpassung an die jeweilige Geometrie des Trapezblechs so hoch bemessen, dass der obere liegende Schenkel des Längswechsels auf eine Rippe des Trapezblechs aufgelegt werden kann und der untere liegende Schenkel des Längswechsels auf einer Sicke des Trapezblechs aufliegt. Die Querriegel, die ebenfalls als Metallprofile ausgestaltet sind, sind mit Hilfe von Verbindungswinkeln mit den Längswechseln verbunden, wobei diese Verbindung mit Hilfe von Verbindungswinkeln erfolgt, die als vorgefertigte, standardisierte Elemente bereitgestellt werden können. Die Verbindungswinkel weisen jeweils eine Fläche auf, die dem Längswechsel anliegt und dementsprechend als Wechselfläche bezeichnet ist sowie eine Fläche, die dem Querriegel anliegt und daher als Riegelfläche bezeichnet ist. Die Befestigung eines Verbindungswinkels an dem Längswechsel bzw. an dem Querriegel erfolgt vorschlagsgemäß jeweils durch separate als selbstschneidende Bohrschrauben ausgestaltete Verbindungselemente. Verbindungselemente, beispielsweise Schrauben oder Niete.

Der vorschlagsgemäße Einbaurahmen ermöglicht eine Montage ausschließlich von der Oberseite des Trapezblechdachs aus, so dass beispielsweise der Betrieb in einer mit einem solchen Dach überdachten Halle ungehindert weiter laufen kann. Es ist lediglich erforderlich, Längswechsel zuvor auszuwählen, deren Höhe an die Rippenhöhe des im Dach vorhandenen Trapezblechs angepasst ist. Vor Ort werden dann die Längswechsel mit einem solches Maß angeliefert, dass sie sich jeweils im Bereich ihrer beiden Enden auf Bindern der Dachkonstruktion abstützen können, so dass ein stabiles Auflager für den Einbaurahmen sichergestellt werden kann. In Anpassung an die jeweils gewünschte Größe des Einbaurahmens werden an der Baustelle dann die Querriegel passend abgelängt, so dass sie exakt zwischen die beiden parallel und im Abstand zueinander verlaufenden Längswechsel passen. Eine weitere Bearbeitung der Querriegel ist nicht erforderlich, sie müssen lediglich mit den Längswechseln verschraubt werden.

Die Verbindung der Längswechsel und Querriegel zu einem Einbaurahmen erfolgt auf der Baustelle durch die Anbringung der Verbindungswinkel, beispielsweise aus Stahlblech bestehende Blechwinkel, die einerseits dem aufrechten Schenkel des Längswinkels und andererseits dem Querriegel anliegen, wobei der Querriegel beispielsweise als aus Stahl bestehendes U-Profil ausgestaltet sein kann.

Mittels des vorschlagsgemäßen Einbaurahmens wird oberhalb der Rippen des Trapezblechs eine minimale Aufbauhöhe bewirkt, die nämlich lediglich der Materialstärke des oberen Schenkels der Längswechsel entspricht, so dass beispielsweise eine auf dem Trapezblech aufliegende Wärmedämmschicht ungehindert über den Einbaurahmen verlaufen kann.

Vorschlagsgemäß werden selbstschneidende Bohrschrauben als Verbindungselemente verwendet, so dass weder die Längswechsel noch die Querriegel vorgebohrt zu werden brauchen. Hierdurch wird nicht nur vermieden, dass Metallspäne während der Montage des Einbaurahmens nach unten fallen, sondern insgesamt kann die Montagezeit verkürzt werden, da vor Einbringung des Verbindungselements keine vorbereitenden Arbeiten, wie das Schaffen von Bohrungen, in den Längswechseln und Querriegeln erforderlich ist.

Vorteilhaft können die Wechsel- und Riegelflächen des Verbindungswinkels Bohrungen aufweisen, die zur Aufnahme eines Verbindungselements dienen, also dementsprechend angeordnet und bemessen sind. Hierdurch wird nicht nur die baustellenseitige Montagezeit verkürzt, weil derartige Bohrungen nicht eigens in die Verbindungswinkel eingebracht werden müssen, sondern diese Bohrungen können beispielsweise auch als Schablone bzw. als Führungen für einen Bohrer dienen, falls Niete als separate Verbindungselemente verwendet werden sollen und dazu Bohrungen in die Längswechsel und Querriegel eingebracht werden sollen.

Vorteilhaft kann die vom Einbaurahmen umschlossene Öffnung gegen Sturzgefahren gesichert sein, wenn später das Dach begangen wird. Daher kann vorteilhaft in dieser Öffnung ein Gitter angeordnet sein, welches mehrere Gitterstreben aufweist.

Die Freiräume zwischen benachbarten Gitterstreben können dabei vorteilhaft eine Breite von höchstens 15 cm aufweisen, vorteilhaft eine Breite von etwa 10 bis 12 cm, so dass sowohl ein Sturz durch das Gitter hindurch verhindert wird als auch die Möglichkeit vermieden wird, mit einem Fuß im Gitter stecken zu bleiben, so dass damit verbundene Unfallgefahren ausgeschlossen sind.

Vorteilhaft kann eine besonders stabile Ausgestaltung des Gitters dadurch sichergestellt sein, dass sich die Mehrzahl der Gitterstreben parallel zur kürzeren Seite des Einbaurahmens verläuft, wenn der Einbaurahmen nicht quadratisch, sondern als längliches Rechteck ausgestaltet ist.

Weiterhin kann das Gitter als Durchfall- bzw. Sturzsicherung dadurch besonders stabil ausgestaltet sein, dass es sich kreuzende Gitterstreben aufweist.

Das erwähnte Gitter kann beispielsweise als separat angefertigter Rahmen ausgestaltet sein, dessen vier äußere Rahmenelemente beispielsweise in Form eines L-förmigen Metallprofils ausgestaltet sind, so dass dieser das Gitter aufweisende Rahmen von oben in den Einbaurahmen eingelegt werden kann. Da die Gitterstreben somit nicht unmittelbar an den Längswechseln bzw. Querriegeln des Einbaurahmens befestigt werden müssen, wird wiederum vermieden, dass Späne vom Einbaurahmen nach unten fallen und den Betrieb unterhalb des Dachausschnitts stören können. Vielmehr kann der Gitterrahmen im Abstand von dem Dachausschnitt angefertigt werden und anschließend in den Einbaurahmen eingehängt bzw. eingelegt werden.

Die am Dach geschaffene Anordnung sieht vorschlagsgemäß vor, dass der Einbaurahmen derart auf dem Trapezblech des Daches angeordnet wird, dass die oberen Schenkel der Längswechsel jeweils auf einer Rippe des Trapezblechs aufliegen und die unteren Schenkel der Längswechsel jeweils auf einer Sicke des Trapezblechs aufliegen. Die Höhe des mittleren Schenkels eines Längswechsels ist in Anpassung an das Trapezblech dementsprechend bemessen, so dass die beiden liegenden Schenkel in der Weise auf einer Sicke bzw. auf einer Rippe des Trapezblechs aufliegen, dass sie mit dem Trapezblech verbunden werden können, beispielsweise verklebt oder ebenfalls unter Verwendung von Bohrschrauben, Nieten oder ähnlichen Verbindungselementen. Dabei kann ein unmittelbarer Kontakt des Längswechsels mit der Rippe bzw. Sicke des Trapezblechs vorgesehen sein, es kann jedoch auch vorgesehen sein, eine Zwischenlage zwischen einem liegenden Schenkel des Längswechsels und der Sicke und/oder der Rippe des Trapezblechs anzuordnen. Beispielsweise kann es sich dabei um eine schall- oder wärmeisolierende Zwischenlage aus einem elastomeren Material oder einem Kunststoff handeln, oder um einen Ausgleichsstreifen aus Metall, Kunststoff o. dgl. zur eventuellen Höhenanpassung des Längswechsels an die Geometrie des jeweiligen Trapezblechs.

Der Dachausschnitt wird aus unterschiedlichen Gründen geschaffen, beispielsweise um eine Durchführung für einen Kamin zu ermöglichen, oder um eine Rauchgas-Abzugsklappe aus Brandschutzgründen zu installieren, oder um eine Lichtkuppel zu installieren. Während derartiger Installationsarbeiten kann vorteilhaft die von dem Einbaurahmen umschlossene Öffnung mittels eines Riegels oder eines Gitters gesichert werden, so dass Personen gegen einen Absturz gesichert sind, da sie nicht durch die Öffnung hindurchfallen können. Besonders vorteilhaft kann die Öffnung mittels einer entsprechend stabilen Plane oder einer Platte, z. B. einer Holzwerkstoffplatte abgedeckt sein, so dass einerseits ebenfalls die gewünschte Absturzsicherung für das Personal geschaffen ist, andererseits jedoch auch zusätzlich das Hindurchfallen von Kleinteilen, Werkzeugen u. dgl. sicher ausgeschlossen ist und somit eine optimale Sicherheit für Personen gewährleistet ist, die sich unterhalb dieses Dachausschnittes aufhalten. Mittels der erwähnten Platte bzw. einem ausreichend engmaschigem Gitter ist beispielsweise nach wie vor eine ungehinderte Nutzung des Raumes unterhalb des Dachausschnittes auch während der erwähnten Installationsarbeiten ermöglicht.

Wenn das Trapezblechdach als Warmdach ausgestaltet ist und sich oberhalb des Trapezblechs eine Wärmedämmschicht erstreckt, so kann, wie bereits weiter oben angedeutet, vorgesehen sein, dass sich diese Wärmedämmschicht bis über den Einbaurahmen erstreckt und der Einbaurahmen somit im warmen Bereich der Dachkonstruktion befindet. Nachteilige Wärme- bzw. Kältebrücken können auf diese Weise vermieden werden.

Insbesondere wenn an dem Einbaurahmen ein Aufsatzkranz nach oben hin anschließt, beispielsweise um eine Rauchgas-Abzugsklappe oder eine Lichtkuppel oberhalb der Wärmedämmschicht zu tragen, kann vorteilhaft auch außen um diesen Aufsatzkranz herum eine Wärmedämmung verlaufen und zwar derart, dass diese Wärmedämmung auch an die auf dem Trapezblech befindliche Wärmedämmschicht anschließt, so dass insgesamt eine optimale Wärmedämmung gewährleistet und Kältebrücken vermieden werden können.

Die durch den vorschlagsgemäßen Einbaurahmen ermöglichte Montage bietet wie erwähnt den Vorteil, ausschließlich von der Oberseite des Trapezblechdaches einen Zugang zur Dachkonstruktion zu erfordern. Das Verfahren zur Montage des Einbaurahmens kann daher wie folgt ablaufen:
Zunächst werden die Längswechsel am Rand der zu schaffenden Dachdurchbrechung auf das Trapezblechdach aufgelegt, so dass die Längswechsel jeweils auf zwei Trägern der vorhandenen Dach-Unterkonstruktion abgestützt sind. Dabei werden die unteren Schenkel der Längswechsel in die Sicken des Trapezblechs gelegt und die oberen Schenkel der Längswechsel auf die jeweils benachbarte Rippe des Trapezblechs.

Die beiden Längswechsel werden jeweils von Auflagerpunkt zu Auflagerpunkt mit der vorhandenen Dach-Unterkonstruktion verschraubt, und anschließend werden die unteren Sicken der Trapezbleche mit den beiden Längswechseln verschraubt. An Stelle einer Verschraubung können die beiden Längswechsel an dem Trapezblech wahlweise auch durch eine Verklebung oder Vernietung befestigt werden.

In diese beiden Sicken werden entlang der Längswechsel erste Schnitte eingebracht, so dass die Trapezblech-Dachhaut mittels dieser Schnitte durchtrennt und die Größe des Dachausschnitts - beispielsweise angepasst an die Größe einer zu montierenden Lichtkuppel - bestimmt wird. Die Sicken weisen jeweils eine gewisse Breite auf, und die Schnitte werden in der Weise in die Sicken eingebracht, dass von jeder Sicke ein Materialstreifen au-ßerhalb der beiden ersten Schnitte stehen bleibt.

Zur Handhabung des zu schaffenden Dachausschnitts wird ein Haltegitter oder Halteriegel auf das Trapezblech geschraubt. Anschließend werden die beiden genannten ersten Schnitte durch zwei quer verlaufende zweite Schnitte miteinander verbunden, so dass auf diese Weise ein rechteckiger Ausschnitt in dem Trapezblech geschaffen wird, der als Dachdurchbrechung bezeichnet wird.

Angepasst an den nun festliegenden, tatsächlichen Abstand der beiden Längswechsel werden die Querriegel vor Ort auf Maß geschnitten und unter Verwendung der Verbindungswinkel mit den Längswechseln verbunden, so dass auf diese Weise der Einbaurahmen geschaffen wird.

Sämtliche genannten Arbeitsschnitte werden von der Oberseite des Trapezblechdaches her aufgeführt. Soll unterhalb des Daches der dortige Raum während der Arbeiten weiterhin genutzt werden, so kann eine Plane, ein engmaschiges Netz o. dgl. unterhalb des Daches dort installiert werden, wo die Dachdurchbrechung geschaffen werden soll. Beim Herstellen des rechteckigen Ausschnittes im Trapezblech wird ein rechteckiges, ausgeschnittenes Dachteil erzeugt. Auch dieses ausgeschnittene Dachteil kann vorteilhaft nach oben hin entfernt werden, wozu beispielsweise das erwähnte Haltegitter bzw. der erwähnte Halteriegel genutzt werden kann, so dass der unterhalb des Daches befindliche Raum währenddessen weiter genutzt werden kann.

Die vorbeschriebene Verfahrensweise stellt in besonders hohem Maße sicher, dass der Einbaurahmen perfekt an die jeweiligen geometrischen Abmessungen des Trapezblechs angepasst ist. Abweichend von der beschriebenen Verfahrensweise kann jedoch auch vorgesehen sein, den Einbaurahmen zunächst dadurch herzustellen, dass Längswechsel und Querriegel miteinander verbunden werden, unter Verwendung der Verbindungswinkel, und dass anschließend dieser vorgefertigte Einbaurahmen in die zuvor geschaffene Dachdurchbrechung eingesetzt und an dem Trapezblech befestigt wird.

Da sich die Abmessungen des Einbaurahmens nach der Geometrie des Trapezblechs richten müssen, nämlich nach dem Abstand der einzelnen Sicken zueinander, kann vorteilhaft im Anschluss an die Montage des Einbaurahmens die Montage des bereits oben erwähnten Aufsetzrahmens vorgesehen sein, der als eine Art Adapter fungiert und unten an den Einbaurahmen anschließt, während er oben beispielsweise die Rauchgas-Abzugsklappe oder die Lichtkuppel aufnimmt, deren Längen- und/oder Breitenabmessungen möglicherweise von denen des Einbaurahmens abweichen.

Die Erfindung wird anhand der rein schematischen Darstellungen nachfolgend näher erläutert. Dabei zeigt
- Fig. 1: eine Draufsicht auf einen vereinfacht dargestellten Einbaurahmen,
- Fig. 2: eine Draufsicht auf ein Sicherheitsgitter,
- Fig. 3: das Sicherheitsgitter von Fig. 2 in dem Einbaurahmen von Fig. 1,
- Fig. 4: einen Längsschnitt durch eine Lichtkuppel einschließlich des benachbarten Dachbereiches,
- Fig. 5: eine Ansicht ähnlich Fig. 4 jedoch mit eingesetztem Sicherungsgitter,
- Fig. 6: einen Querschnitt durch die Lichtkuppel von Fig. 5
- Fig. 7: einen Querschnitt durch einen Längswechsel
- Fig. 8: einen Querschnitt durch einen Querriegel,
- Fig. 9-11: unterschiedliche Ansichten auf einen Verbindungswinkel,
- Fig. 12: eine Ansicht auf einen Eckbereich eines Einbaurahmens mit Blick auf einen Längswechsel, und
- Fig. 13: eine Ansicht auf einen Eckbereich eines Einbaurahmens mit Blick auf einen Querriegel.

In Fig. 1 ist mit 1 insgesamt ein Einbaurahmen bezeichnet, von dem lediglich die größeren Elemente dargestellt sind, nämlich zwei Längswechsel 2 sowie zwei Querriegel 3. Die beiden Längswechsel 2 liegen mit ihren Enden jeweils auf einem Binder 4 der Tragkonstruktion eines Trapezblechdaches auf, und die Verbindung zwischen den Querriegeln 3 und den Längswechseln 2 ist aus Übersichtlichkeitsgründen in Fig. 1 nicht dargestellt, sie wird später anhand der Fig. 9 bis 13 genauer erläutert.

Die Längswechsel 2 weisen ein im Wesentlichen Z-förmiges Querschnittsprofil auf, nämlich untere liegende Schenkel 5, die einander zugewandt ausgerichtet sind und jeweils einen oberen liegenden Schenkel 6, die bei dem Einbaurahmen 1 voneinander abgewandt ausgerichtet sind und wobei die unteren und oberen liegenden Schenkel 5 und 6 durch einen mittleren, aufrechten Schenkel 7 miteinander verbunden sind. Die Querriegel 3 sind ebenfalls als metallische Profile ausgestaltet; sie weisen ein U-bzw. C-förmiges Querschnittsprofil auf.

In Fig. 2 ist ein Gitter 8 dargestellt, welches einen äußeren, umlaufenden Gitterrahmen 9 aufweist sowie eine Vielzahl von Gitterstreben 10, die parallel zu der kürzeren Seite des Gitters 8 verlaufen, und die bei dem dargestellten Ausführungsbeispiel als Stahlrohre ausgestaltet sind. Eine mittlere Gitterstrebe 11 verläuft parallel zu der Längsseite des Gitters 8 und ist als Rechteck-Hohlprofil aus Stahl ausgestaltet. Es stützt die kürzeren Gitterstreben 11, die in einem Abstand von 12 cm zueinander angeordnet sind.

Fig. 3 zeigt den Einbaurahmen 1. Die Abmessungen des Einbaurahmens 1, insbesondere die Länge der Längswechsel 2 richtet sich nach der Tragkonstruktion des Daches, um sicherzustellen, dass die Binder 4 als Auflager für den Einbaurahmen 1 genutzt werden können. Die tatsächlich zu schaffende Dachdurchbrechung hingegen richtet sich beispielsweise nach den Abmessungen, die eine am Markt erhältliche Lichtkuppel aufweist, so dass dementsprechend, an die Abmessungen der Lichtkuppel angepasst, eine Dachdurchbrechung im Dach geschaffen wird, die entsprechend kleiner als der gesamte Einbaurahmen 1 bemessen ist. An diese Dachdurchbrechung ist das Gitter 8 angepasst. Es dient in zweierlei Hinsicht als Einbruch-Schutz: Einerseits im Sinne der Unfallverhütung und andererseits im Hinblick auf die Vermeidung unbefugten Zutritts in das Gebäude. Der Gitterrahmen 9 liegt auf den oberen Schenkeln 6 und auf den Querriegeln 3 des Einbaurahmens 1 auf.

Fig. 4 zeigt den Einbaurahmen 1 als Teil einer Anordnung, die oberhalb des Einbaurahmens 1 einen Aufsatzkranz 12 aufweist, welcher eine Lichtkuppel 14 trägt. Dabei sind sowohl der Einbaurahmen 1 als auch der Aufsatzkranz 12 nach außen mit einer Wärmedämmschicht 15 bzw. einer Wärmedämmung 16 versehen.

Weiterhin ist aus Fig. 4 ersichtlich, dass die Längswechsel 2 mit den Querriegeln 3 über Verbindungswinkel 17 verbunden sind. Diese weisen eine dem Längswechsel 2 anliegende Wechselfläche 18 auf sowie eine rechtwinklig dazu ausgerichtete Riegelfläche 19, welche dem Querriegel 3 anliegt. Die Verbindungswinkel 17 sind mit Hilfe von separaten Verbindungselementen, die als selbstschneidende Bohrschrauben 20 ausgestaltet sind, an den Längswechseln 2 und Querriegeln 3 festgelegt.

Fig. 5 zeigt die Situation von Fig. 4, allerdings mit dem Gitter 8, welches in den Einbaurahmen 1 eingelegt ist. Dabei ist ersichtlich, dass der Gitterrahmen 9 aus metallischen Profilen besteht, welche einen annähernd C-förmigen Querschnitt aufweisen, wobei allerdings die beiden parallelen Schenkel des C-förmigen Profils sehr unterschiedlich lang ausgestaltet sind, so dass im Ergebnis die metallischen Profile einen fast L-förmigen Querschnitt aufweisen.

Fig. 6 zeigt einen Querschnitt durch die Situation von Fig. 5. Dabei ist ersichtlich, dass die unteren Schenkel 5 der Längswechsel 2 mittels Bohrschrauben 20 auf einer Sicke 21 eines Trapezblechs 22 aufliegen, während die oberen liegenden Schenkel 6 der Längswechsel 2 jeweils auf einer Rippe 23 aufliegen und dort ebenfalls mit Bohrschrauben 20 festgelegt sind.

Fig. 7 zeigt einen Querschnitt durch einen Längswechsel 2. Die im Wesentlichen Z-förmige Querschnittsgeometrie dieses Stahlprofils, mit dem unteren liegenden Schenkel 5, dem oberen liegenden Schenkel 6 und dem diese beiden verbindenden mittleren aufrechten Schenkel 7 ist aus Fig. 7 ebenso ersichtlich, wie die dem unteren liegenden Schenkel 5 durchsetzende Bohrschraube 20. Die konkreten Abmessungen des Längswechsels 2, insbesondere die Höhe des mittleren Abschnitts 7 und die Breite des oberen und des unteren liegenden Schenkels 5 bzw. 6 richten sich jeweils nach dem für die Dachkonstruktion verwendeten Trapezblech.

Fig. 8 zeigt einen Querschnitt durch einen Querriegel 3 mit seinem im Wesentlichen U- bzw. C-förmigen Querschnittsprofil und mit Bohrschrauben 20, die beispielsweise dazu dienen, den Gitterrahmen 9 eines Gitters 8 am Einbaurahmen 1 festzulegen.

Fig. 9 zeigt einen Verbindungswinkel 17 mit seiner Wechselfläche 18 und der winklig dazu ausgerichteten Riegelfläche 19. Die Wechselfläche 18 ist mit vier Bohrungen 25 versehen, die zur Aufnahme von Bohrschrauben 20 dienen, und ähnliche Bohrungen 25 sind auch in der Riegelfläche 19 vorgesehen, wobei in Fig. 9 die darin befindlichen Bohrschrauben 20 dargestellt sind.

Zur besseren Druckverteilung weist der Verbindungswinkel 17 außer der Wechselfläche 18 und der Riegelfläche 19 auch noch einen Sockel 24 auf, der als massiver stählerner Vierkantstab ausgestaltet ist und mit sowohl der Wechselfläche 18 als auch der Riegelfläche 19 verschweißt ist.

Fig. 10 zeigt die Ansicht auf die Riegelfläche 19 des Verbindungswinkels 17, wobei in dieser Ansicht die Bohrschrauben 20 dargestellt sind, welche sich durch die Bohrungen 25 der Wechselfläche 18 erstrecken, während die Bohrungen 25 in der Riegelfläche 19 schraubenlos dargestellt sind.

Fig. 11 zeigt eine Draufsicht auf den Verbindungswinkel 17, wobei hier sämtliche Bohrungen 25 mit Bohrschrauben 20 bestückt dargestellt sind.

Die Fig. 12 und 13 zeigen den Verbindungswinkel 17 in seiner Einbausituation innerhalb der Ecke eines Einbaurahmens 1.

### Bezugszeichen:

- 1: Einbaurahmen
- 2: Längswechsel
- 3: Querriegel
- 4: Binder
- 5: Unterer, liegender Schenkel
- 6: Oberer, liegender Schenkel
- 7: Mittlerer, aufrechter Schenkel
- 8: Gitter
- 9: Gitterrahmen
- 10: Gitterstreben
- 11: Mittlere Gitterstrebe
- 12: Aufsatzkranz
- 14: Lichtkuppel
- 15: Wärmedämmschicht
- 16: Wärmedämmung
- 17: Verbindungswinkel
- 18: Wechselfläche
- 19: Riegelfläche
- 20: Bohrschraube
- 21: Sicke
- 22: Trapezblech
- 23: Rippe
- 24: Sockel
- 25: Bohrung

## Patentansprüche

1. Einbaurahmen (1) für eine Dachdurchbrechung in einem Trapezblechdach,
mit zwei Längswechseln (2), die parallel zueinander und im Abstand voneinander angeordnet sind,
und mit zwei Querriegeln (3), welche ebenfalls parallel zueinander und im Abstand voneinander angeordnet sind und die beiden Längswechsel (2), einen rechteckigen Rahmen schaffend, miteinander verbinden,
wobei die Längswechsel (2) symmetrisch zueinander ausgerichtet sind
und jeweils als Metallprofil ausgestaltet sind und ein im Wesentlichen Z-förmiges Querschnittsprofil aufweisen,
• mit einem oberen, liegenden Schenkel (6),
• einem unteren, liegenden Schenkel (5),
• und mit einem mittleren, aufrechten Schenkel (7), der zwischen den liegenden Schenkeln (5, 6) aufrecht verläuft,
**dadurch gekennzeichnet,**
**dass**
die Längswechsel (2) und die ebenfalls als Metallprofile ausgestalteten Querriegel (3) mittels Verbindungswinkeln (17) miteinander verbunden sind,
wobei die Verbindungswinkel (17) jeweils eine dem Längswechsel (2) anliegende Wechselfläche (18) aufweisen, sowie eine dem Querriegel (3) anliegende Riegelfläche (19),
und wobei die Verbindungswinkel (17) jeweils mit dem Längswechsel (2) und dem Querriegel (3) durch separate, als selbstschneidende Bohrschrauben (20) ausgestaltete Verbindungselemente verbunden sind.

2. Einbaurahmen nach Anspruch 1,
**dadurch gekennzeichnet,**
**dass** die Wechselfläche (18) und die Riegelfläche (19) eines Verbindungswinkels (17) Bohrungen (23) aufweisen, die jeweils zur Aufnahme eines Verbindungselements angeordnet und bemessen sind.

3. Einbaurahmen nach Anspruch 1 oder 2,
**dadurch gekennzeichnet,**
**dass** in der von dem Einbaurahmen (1) umschlossenen Öffnung ein mehrere Gitterstreben (10, 11) aufweisendes Gitter (8) angeordnet ist.

4. Einbaurahmen nach Anspruch 3,
**dadurch gekennzeichnet,**
**dass** Freiräume zwischen benachbarten Gitterstreben (10) eine Breite von höchstens 15 cm aufweisen.

5. Einbaurahmen nach Anspruch 3 oder 4,
**dadurch gekennzeichnet,**
**dass** der Einbaurahmen (1) zwei unterschiedlich lange Seiten aufweist und sich die Mehrzahl der Gitterstreben (10) parallel zu der kürzeren Seite erstreckt.

6. Einbaurahmen nach einem der Ansprüche 3 bis 5,
**dadurch gekennzeichnet,**
**dass** das Gitter (8) sich kreuzende Gitterstreben (10, 11) aufweist.

7. Anordnung einer Dachdurchbrechung in einem Trapezblechdach,
mit einem Trapezblech (22),
welches Rippen (23) und Sicken (21) aufweist,
und welches auf einer Tragkonstruktion abgestützt ist, die quer zu den Rippen (23) und Sicken (21) verlaufende Binder (4) aufweist,
und welche eine Dachdurchbrechung in Form eines rechteckigen Ausschnitts aufweist,
und mit einem Einbaurahmen (1), der nach einem der vorhergehenden Ansprüche ausgestaltet ist,
wobei die Längswechsel (2) auf den Bindern (4) abgestützt sind,
die oberen, liegenden Schenkel (6) der Längswechsel (2) jeweils auf einer Rippe (23) des Trapezblechs (22) aufliegen,
die mittleren, aufrechten Schenkel (7) der Längswechsel (2) sich über die Höhe der Rippe (23) nach unten erstrecken, und die unteren, liegenden Schenkel (5) der Längswechsel (2) jeweils auf einer Sicke (21) des Trapezblechs (22) aufliegen.

8. Anordnung nach Anspruch 7,
**dadurch gekennzeichnet,**
**dass** die von dem Einbaurahmen (1) umschlossene Öffnung mittels einer Platte abgedeckt ist, welche lösbar an dem Einbaurahmen (1) gehalten ist.

9. Anordnung nach Anspruch 8 oder 9,
**dadurch gekennzeichnet,**
**dass** die von dem Einbaurahmen (1) umschlossene Öffnung von einer Lichtkuppel (14) abgedeckt ist.

10. Anordnung nach Anspruch 7 oder 8,
**dadurch gekennzeichnet,**
**dass** die von dem Einbaurahmen (1) umschlossene Öffnung von einer Rauchgas-Abzugsklappe abgedeckt ist.

11. Anordnung nach Anspruch 7 oder 8,
**dadurch gekennzeichnet,**
**dass** sich durch die von dem Einbaurahmen (1) umschlossene Öffnung ein Kamin erstreckt.

12. Anordnung nach einem der Ansprüche 7 bis 11,
**dadurch gekennzeichnet,**
**dass** oberhalb des Trapezblechs (22) eine Wärmedämmschicht (15) angeordnet ist, die sich bis über den Einbaurahmen (1) erstreckt.

13. Anordnung nach einem der Ansprüche 7 bis 11,
**dadurch gekennzeichnet,**
**dass** oberhalb des Trapezblechs (22) eine Wärmedämmschicht (15) angeordnet ist,
und **dass** sich von dem Einbaurahmen (1) ein Aufsatzkranz (12) nach oben erstreckt
und außen um den Aufsatzkranz (12) eine Wärmedämmung (16) verläuft, die an die Wärmedämmschicht (15) anschließt.

14. Verfahren zur Montage eines Einbaurahmens (1), der nach einem der Ansprüche 1 bis 7 ausgestaltet ist, in einer Dachdurchbrechung eines Rippen (23) und Sicken (21) aufweisenden Trapezblech-Dachs, mit den folgenden Arbeitsschritten:
a) in zwei voneinander beabstandete Sicken (21) des Trapezblechs (22) werden in deren Längsrichtung verlaufende erste Schnitte in der Art eingebracht, dass wenigstens ein Streifen der jeweiligen Sicke (21) außerhalb der beiden ersten Schnitte verbleibt,
b) die beiden ersten Schnitte werden durch zwei quer verlaufende zweite Schnitte miteinander verbunden, so dass eine rechteckige Dachdurchbrechung geschaffen wird,
c) die unteren Schenkel (5) der beiden Längswechsel (2) werden auf die verbliebenen Streifen der Sicken (21) und die oberen Schenkel (6) der beiden Längswechsel (2) auf die jeweils benachbarten Rippen (23) aufgesetzt
d) die beiden Längswechsel (2) werden an den Flächen des Trapezblechs (22) befestigt, denen sie anliegen
e) die Querriegel (3) werden mittels der Verbindungswinkel (17) mit den Längswechseln (2) verbunden, so dass der Einbaurahmen (1) geschaffen wird,
wobei die genannten Arbeitsschritte sämtlich von der Oberseite des Trapezblechs (22) her ausgeführt werden.

15. Verfahren nach Anspruch 14,
**dadurch gekennzeichnet,**
**dass** nach dem Einbringen der Schnitte in das Trapezblech (22) der ausgeschnittene rechteckige Dachteil entfernt wird und auch dieser Arbeitsschritt von der Oberseite des Trapezblechs (22) her ausgeführt wird.

16. Verfahren nach Anspruch 14 oder 15,
**dadurch gekennzeichnet,**
**dass** der Arbeitsschritt e) zunächst durchgeführt wird und anschließend der Einbaurahmen (1) mittels der Arbeitsschritte c) und d) an dem Trapezblech (22) befestigt wird.

17. Verfahren nach einem der Ansprüche 14 bis 16,
**dadurch gekennzeichnet,**
**dass** nach der Schaffung des Einbaurahmens (1) in der von dem Einbaurahmen (1) umschlossenen Öffnung eine Sturzsicherung angeordnet wird.

18. Verfahren nach einem der Ansprüche 14 bis 17,
**dadurch gekennzeichnet,**
**dass** nach der Schaffung des Einbaurahmens (1) die von dem Einbaurahmen (1) umschlossene Öffnung mittels einer Durchfallsicherung abgedeckt wird.

19. Verfahren nach Anspruch 18,
**dadurch gekennzeichnet,**
**dass** die Öffnung durch eine Durchfallsicherung abgedeckt wird, die als Plane, Platte, Gitter oder Riegel ausgestaltet ist, indem diese Durchfallsicherung mit dem Einbaurahmen (1) verschraubt wird.

## Claims

1. Installation frame (1) for a roof passage in a trapezoidal sheet metal roof having two longitudinal trimming joists (2) that are disposed parallel to and at a distance from each other
and having two cross-ties (3) that are likewise disposed parallel to and at a distance from each other and join the two longitudinal trimming joists (2) together to form a rectangular frame,
wherein the longitudinal trimming joists (2) are aligned with one another symmetrically and are each designed as a metal profile and have an essentially Z-shaped cross-sectional profile,
• having an upper horizontal leg (6),
• and a lower horizontal leg (5),
• and having a middle, vertical leg (7) that extends vertically between the horizontal ties (5, 6),
**characterised in that** the longitudinal trimming joists (2) and the cross-ties (3), which are likewise designed as metal profiles, are joined together by means of connecting brackets (17),
where each of the connecting brackets (17) incorporates a trimming surface (18) that rests against the longitudinal trimming joist (2) and a tying surface (19) that rests against the cross-tie (3),
and wherein each of the connecting brackets (17) is joined to the longitudinal trimming joist (2) and the cross-tie (3) by separate connecting elements constructed as self-tapping screws (20).

2. Installation frame in accordance with claim 1, **characterised in that**
the trimming surface (18) and the tying surface (19) of a connecting bracket (17) incorporate drilled holes (23) that are each disposed and dimensioned so as to receive a connecting element.

3. Installation frame in accordance with claim 1 or 2, **characterised in that**
a grid (8) incorporating a number of grid bars (10, 11) is disposed in the opening that is enclosed by the installation frame (1).

4. Installation frame in accordance with claim 3, **characterised in that**
the spaces between adjacent grid bars (10) are not wider than 15 cm.

5. Installation frame in accordance with claim 3 or 4, **characterised in that**
the installation frame (1) incorporates two sides of different lengths and the majority of the grid bars (10) extend parallel to the shorter side.

6. Installation frame in accordance with any one of claims 3 to 5, **characterised in that**
the grid (8) incorporates grid bars (10, 11) that cross over one another.

7. Assembly of a roof passage in a trapezoidal sheet metal roof
having a trapezoidal metal sheet (22) that incorporates upper ribs (23) and lower ribs (21) and that is supported on a bearing structure that incorporates main beams (4) that extend at right angles to the upper ribs (23) and lower ribs (21),
and which assembly incorporates a roof passage in the form of a rectangular opening, and having an installation frame (1) that is designed in accordance with any one of the foregoing claims,
wherein the longitudinal trimming joists (2) are supported on the main beams (4),
the upper, horizontal legs (6) of the longitudinal trimming joists (2) each rest on an upper rib (23) of the trapezoidal metal sheet (22),
the middle, vertical legs (7) of the longitudinal trimming joists (2) extend downwards the height of the upper rib (23),
and the lower, horizontal legs (5) of the longitudinal trimming joists (2) each rest on a lower rib (21) of the trapezoidal metal sheet (22).

8. Assembly in accordance with claim 7, **characterised in that**
the opening that is enclosed by the installation frame (1) is covered with a plate or hard sheet that is detachably retained on the installation frame (1).

9. Assembly in accordance with claim 8 or 9, **characterised in that**
the opening that is enclosed by the installation frame (1) is covered with a domed roof light (14).

10. Assembly in accordance with claim 7 or 8, **characterised in that**
the opening that is enclosed by the installation frame (1) is covered with a flue gas outlet flap.

11. Assembly in accordance with claim 7 or 8, **characterised in that**
a chimney extends through the opening that is enclosed by the installation frame (1).

12. Assembly in accordance with any one of claims 7 to 11, **characterised in that**
a heat insulation layer (15) that extends as far as over the installation frame (1) is disposed above the trapezoidal metal sheet (22).

13. Assembly in accordance with any one of claims 7 to 11, **characterised in that**
a heat insulation layer (15) is disposed above the trapezoidal metal sheet (22),
and that an upstand (12) extends upwards from the installation frame (1) and a heat insulation means (16) that is joined to the heat insulation layer (15) extends around the outside of the upstand (12).

14. Method of fitting in the following work steps an installation frame (1) that is designed in accordance with any one of claims 1 to 7 into a roof passage in a trapezoidal sheet metal roof that incorporates upper ribs (23) and lower ribs (21):
a) first cuts are made in a longitudinal direction in two spaced-apart lower ribs (21) of the trapezoidal metal sheet (22) in such a way that at least one strip of the respective lower rib (21) remains outside the two first cuts,
b) the first cuts are joined together by means of two second cuts extending at right angles, so making a rectangular roof passage,
c) the two lower legs (5) of the two longitudinal trimming joists (2) are mounted on the remaining strips of the lower ribs (21) and the upper legs (6) of the two longitudinal trimming joists (2) are mounted on the respective adjacent upper ribs (23),
d) the two longitudinal trimming joists (2) are fastened to the surfaces of the trapezoidal metal sheet (22) against which they rest,
e) the cross-ties (3) are joined to the longitudinal trimming joists (2) by means of the connecting brackets (17) to make the installation frame (1),
where all of the aforementioned work steps are carried out from the upper side of the trapezoidal metal sheet (22).

15. Method in accordance with claim 14, **characterised in that**
after the cuts have been made in the trapezoidal metal sheet (22) the cut-out rectangular roof section is removed, this work step also being carried out from the upper side of the trapezoidal metal sheet (22).

16. Method in accordance with claim 14 or 15, **characterised in that**
work step e) is first carried out and the installation frame (1) is then fastened to the trapezoidal metal sheet (22) by means of work steps c) and d).

17. Method in accordance with any one of claims 14 to 16, **characterised in that,**
after construction of the installation frame (1) a means of fall prevention is disposed in the opening that is enclosed by the installation frame (1).

18. Method in accordance with any one of claims 14 to 17, **characterised in that,**
after construction of the installation frame (1) the opening that is enclosed by the installation frame (1) is covered with a fall-through guard.

19. Method in accordance with claim 18, **characterised in that**
the opening is covered with a fall-through guard that is designed as a flexible sheet, a plate, a hard sheet, a grid or bars and is screwed to the installation frame (1).

## Revendications

1. Cadre de montage (1) pour une ouverture ménagée dans un toit en tôle à ondulations trapézoïdales, comprenant deux longerons (2) disposés réciproquement parallèles et à distance l'un de l'autre,
et comprenant deux traverses (3) disposées elles aussi réciproquement parallèles et à distance l'une de l'autre, et qui relient les deux longerons (2) entre eux pour former ainsi un cadre rectangulaire, sachant que les longerons (2) sont orientés réciproquement symétriques et configurés respectivement sous forme de profilé métallique et qu'ils présentent un profil en coupe essentiellement en forme de Z,
• avec une branche supérieure (6) à plat,
• avec une branche inférieure (5) à plat,
• et avec une branche médiane (7) redressée présentant un tracé redressé entre les branches à plat (5, 6),
**caractérisé en ce que** les longerons (2) et les traverses (3) également configurées sous forme de profilés métalliques sont reliés entre eux au moyen de cornières de liaison (17),
sachant que les cornières de liaison (17) présentent respectivement une surface (18) appliquant contre le longeron (2) ainsi qu'une surface (19) appliquant contre la traverse (3),
et sachant que les cornières de liaison (17) sont reliées chacune avec le longeron (2) et la traverse (3) par des éléments de liaison à part configurés en vis autotaraudeuses (20).

2. Cadre de montage selon la revendication 1, **caractérisé en ce que**
la surface (18) de longeron et la surface (19) de traverse d'une cornière de liaison (17) présentent des alésages (23) disposés et dimensionnés pour recevoir un élément de liaison.

3. Cadre de montage selon la revendication 1 ou 2, **caractérisé en ce que**
dans l'orifice délimité par le cadre de montage (1) est disposée une grille (8) présentant plusieurs renforts (10, 11) de grille.

4. Cadre de montage selon la revendication 3, **caractérisé en ce que**
les espaces libres entre des renforts (10) de grille voisins présentent une largeur d'au maximum 15 cm.

5. Cadre de montage selon la revendication 3 ou 4, **caractérisé en ce que**
le cadre de montage (1) présente deux côtés de longueurs différentes et que la majorité des renforts (10) de grille s'étend parallèlement au côté court.

6. Cadre de montage selon l'une des revendications 3 à 5, **caractérisé en ce que**
la grille (8) présente des renforts (10, 11) de grille se croisant.

7. Agencement d'une ouverture ménagée dans un toit à ondulations trapézoïdales,
avec une tôle trapézoïdale (22), présentant des nervures (23) et des rainures (21),
et qui se trouve en appui sur une structure porteuse présentant des fermes (4) au tracé transversal par rapport aux nervures (23) et aux rainures (21),
et qui présente une ouverture de toit sous la forme d'une découpe rectangulaire, et avec un cadre de montage (1) configuré selon l'une des revendications précédentes,
sachant que les longerons (2) prennent appui sur les fermes (4),
que les branches supérieures (6) à plat des longerons (2) appliquent respectivement sur une nervure (23) de la tôle trapézoïdale (22),
que les branches médianes (7) redressées des longerons (2) s'étendent vers le bas sur la hauteur de la nervure (23),
et que les branches inférieures (5) à plat des longerons (2) appliquent respectivement sur une rainure (21) de la tôle trapézoïdale (22).

8. Agencement selon la revendication 7, **caractérisé en ce que**
l'ouverture délimitée par le cadre de montage (1) est recouverte par une plaque, laquelle est retenue de manière détachable contre le cadre de montage (1).

9. Agencement selon la revendication 8 ou 9, **caractérisé en ce que**
l'ouverture délimitée par le cadre de montage (1) est recouverte par un lanterneau (14).

10. Agencement selon la revendication 7 ou 8, **caractérisé en ce que**
l'ouverture délimitée par le cadre de montage (1) est recouverte par une trappe de désenfumage.

11. Agencement selon la revendication 7 ou 8, **caractérisé en ce qu'**
une cheminée traverse l'ouverture délimitée par le cadre de montage (1).

12. Agencement selon la revendication 7 à 11, **caractérisé en ce qu'**
au-dessus de la tôle trapézoïdale (22) est disposée une couche thermo-isolante (15) qui s'étend jusqu'au-dessus du cadre de montage (1).

13. Agencement selon la revendication 7 à 11, **caractérisé en ce qu'**
au-dessus de la tôle trapézoïdale (22) est disposée une couche thermo-isolante (15),
et que depuis le cadre de montage (1) une couronne en superposition (12) s'étend vers le haut et que l'extérieur autour de la couronne en superposition (12) est parcouru par une isolation thermique (16) se raccordant à la couche thermo-isolante (15).

14. Procédé de montage d'un cadre (1), qui est configuré selon l'une des revendications 1 à 7, dans une ouverture ménagée dans un toit en tôle à ondulations trapézoïdales présentant des nervures (23) et rainures (21), et qui passe par les étapes de travail suivantes :
a) dans deux rainures (21) réciproquement distantes de la tôle trapézoïdale (22) sont ménagées les premières coupes dans leur sens longitudinal, de sorte qu'au moins une bande de la rainure respective (21) reste en dehors des deux premières coupes,
b) les deux premières coupes sont reliées ensemble par deux coupes secondes transversales de sorte à créer une ouverture de toit rectangulaire.
c) les branches inférieures (5) des deux longerons (2) sont posées sur les bandes restantes des rainures (21), et les branches supérieures (6) des deux longerons (2) sont posées sur les nervures (23) respectivement voisines,
d) les deux longerons (2) sont fixés contre les surfaces de la tôle trapézoïdale (22) contre lesquelles ils appliquent,
e) les traverses (3) sont reliées à l'aide des cornières de liaison (17) avec les longerons (2) de sorte à créer le cadre de montage (1),
sachant que les étapes de travail citées sont toutes réalisées depuis le dessus de la tôle trapézoïdale (22).

15. Procédé selon la revendication 14, **caractérisé en ce qu'**
après avoir ménagé les coupes dans la tôle trapézoïdale (22) la pièce de toit rectangulaire découpée est retirée et que cette étape de travail est elle aussi réalisée depuis le dessus de la tôle trapézoïdale (22).

16. Procédé selon la revendication 14 ou 15, **caractérisé en ce que**
l'étape de travail e) est réalisée la première et qu'ensuite le cadre de montage (1) est fixé contre la tôle trapézoïdale (22) au moyen des étapes de travail c) et d).

17. Procédé selon l'une des revendications 14 à 16, **caractérisé en ce qu'**
après avoir créé le cadre de montage (1), un dispositif antichute est disposé dans l'ouverture délimitée par le cadre de montage (1).

18. Procédé selon l'une des revendications 14 à 17, **caractérisé en ce qu'**
après avoir créé le cadre de montage (1), l'ouverture délimitée par le cadre de montage (1) est recouverte au moyen d'un dispositif de sécurité antichute.

19. Procédé selon la revendication 18, **caractérisé en ce que**
l'ouverture est recouverte au moyen d'un dispositif antichute configuré en bâche, plaque, grille ou poutre, en vissant ce dispositif antichute contre le cadre de montage (1).
